# EUROPÄISCHE PATENTSCHRIFT

(11) **EP 0 477 612 B1**
(45) Veröffentlichungstag und Bekanntmachung des Hinweises auf die Patenterteilung: **04.01.1995**
(21) Anmeldenummer: 91114931.8
(22) Anmeldetag: 04.09.1991
(51) Int. Cl.: F24F 1/00, F24F 13/08, F04D 29/56

(54) **Luftkühler**
Air cooler
Refroidisseur d'air

(30) Priorität: 26.09.1990 DE 4030452
(43) Veröffentlichungstag der Anmeldung: 01.04.1992
(73) Patentinhaber: KÜBA KÄLTETECHNIK GmbH, 82065 Baierbrunn (DE)
(72) Erfinder: Rolles, Werner, W-9174 Benediktbeuern (DE); Jyrek, Paul, W-8196 Eurasburg (DE)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- DE-A- 3 826 588

## Beschreibung

Die Erfindung betrifft einen Luftkühler, bestehend aus einem eine Lufteinlaß- und eine Luftauslaßseite aufweisenden Gehäuse, in dem ein von Kühlmittel führenden Rohren durchsetztes Lamellenpaket vorgesehen ist, einem von einem Elektromotor angetriebenen Gebläse, das in Strömungsrichtung der Luft hinter dem Lamellenpaket angeordnet ist, sowie einem luftauslaßseitig angebrachten Luftleitgitter.

Ein allgemeines Problem bei derartigen Luftkühlern ist, daß sich sowohl um das Gehäuse herum als auch im Nabenbereich des Gebläses eine Rück- bzw. Kurzschlußströmung einstellt, welche die Leistungsfähigkeit des Luftkühlers insbesondere dann stark beeinträchtigt, wenn die Belastung des Gebläses bei zunehmender Vereinsung stärker wird. Dies führt dazu, daß häufiger Abtauphasen erforderlich sind, die zu einer Erhöhung des Energieverbrauchs führen. Außerdem entsteht durch eine sich einstellende Erhöhung der Arbeitstemperatur des Antriebsmotors eine zusätzliche Belastung dieses Motors, die eine verkürzte Lebensdauer zur Folge haben kann.

Es ist bereits ein Luftkühler der eingangs genannten Art bekannt geworden (DE 38 26 588 A1), bei dem sowohl der Gebläsemotor als auch das Luftleitgitter in Strömungsrichtung gesehen hinter dem Gebläserotor angeordnet sind. Dadurch werden in besonders vorteilhafter Weise Rück- bzw. Kurzschlußströmungen verhindert und die Wärmebelastung des Antriebsmotors reduziert.

Bei einer derartigen Anordnung von Gebläse und Luftleitgitter wird die Richtung der Austrittsströmung durch entsprechende Montage bzw. Ausrichtung des Luftkühlers vorgegeben.

Ziel der Erfindung ist es, einen Luftkühler der eingangs genannten Art zu schaffen, bei dem insbesondere auch bei unmittelbar im Bereich des Luftleitgitters angeordnetem Gebläse mit einfachsten Mitteln in weiten Grenzen problemlos die Richtung der auslaßseitig auftretenden Luftströmung veränderbar ist.

Die Aufgabe wird nach der Erfindung dadurch gelöst, daß das Luftleitgitter in wenigstens zwei Leitgitterteile unterteilt ist und daß wenigstens eines der Leitgitterteile zumindest im Sinne einer Ablenkung des zugeordneten auslaßseitigen Strömungsanteils zur Restströmung hin verstellbar ist.

Aufgrund dieser Ausbildung ist die Richtung der auslaßseitig auftretenden Luftströmung über einen weiten Bereich hinweg verstellbar, da durch die Ablenkung des dem verstellten Leitgitterteil zugeordneten auslaßseitigen Strömungsanteils in Richtung der Restströmung auch unmittelbar diese Restströmung beeinflußt und in die gewünschte Richtung abgelenkt wird. Dabei ist stets sichergestellt, daß jegliche Rückströmung um das Gehäuse herum zur Lufteintrittsseite hin verhindert wird.

Da bereits eine geringe Teilgitterverschwenkung eine ausgeprägte Richtungssteuerung der Gesamtströmung ermöglicht, kann die Verstelleinrichtung sehr kompakt und raumsparend realisiert werden.

Von besonderem Vorteil ist auch, daß in Abhängigkeit von der Gitterverstellung eine Veränderung, insbesondere Verringerung der Leistung des Verdampfers durch eine Verringerung der Lüfterdrehzahl möglich ist.

Bevorzugt sind sämtliche Leitgitterteile oder zumindest der größere Teil davon verstellbar, wobei zur Erzielung einer möglichst großen Variabilität die Leitgitterteile zweckmäßigerweise unabhängig voneinader verstellbar sein können.

Eine jeweils optimale Anpassung an unterschiedliche Gegebenheiten, wie insbesondere im Falle räumlich langer oder kurzer Kühlräume sowie voller oder lediglich teilweise gefüllter Kühlräume, ist dadurch möglich, daß die Leitgitterteile bzw. ein Teil davon im Sinne einer Beeinflussung der Wurfweite der Kaltluftströmung verstellbar sind.

Eine besonders zweckmäßige Ausfünrungsvariante der Erfindung zeichnet sich dadurch aus, daß die Leitgitterteile bzw. ein Teil davon im Sinne einer Aufweitung und/oder im Sinne einer Verengung der auslaßseitigen Strömung verstellbar sind. Eine solche Aufweitung bzw. Verengung des Kühlluftstromes ist insbesondere wiederum für eine Anpassung an unterschiedlich lange und unterschiedlich gefüllte Räume von großem Vorteil.

Die Gitterverstellung kann manuell oder motorisch erfolgen, wobei eine motorische Verstellung insbesondere dann von Vorteil ist, wenn die Kühlaggregate schlecht zugänglich oder unzugänglich sind, wie dies z. B. bei an hohen Decken montierten Kühlern der Fall ist.

Das Luftleitgitter ist vorzugsweise in gleich große Leitgitterteile unterteilt, so daß der dem jeweils verstellten Leitgitterteil zugeordnete Strömungsanteil groß genug ist, auch die Restströmung in ausreichendem Maße zu beeinflußen und in die gewünschte Richtung umzulenken. Grundsätzlich ist jedoch auch denkbar, das zu verstellende bzw. zu verschwenkende Gitterteil etwas größer als den Rest des Gitters zu wählen.

Gemäß einer praktisch besonders zweckmäßigen Ausführungsvariante ist das Luftleitgitter als vorzugsweise zur Gebläsemittelachse konzentrische Kreisscheibe ausgebildet und in sektorförmige Leitgitterteile unterteilt.

Das jeweils verstellbare Leitgitterteil ist vorzugsweise um eine in der Gitterebene liegende Schwenkachse verschwenkbar. Diese Schwenkachse kann der zur Gitterebene senkrechten Gittermittelachse zumindest benachbart sein. Vorzugsweise schneidet die Schwenkachse diese Gittermittelachse.

Bevorzugt ist das Luftleitgitter in zwei einander gegenüberliegende, vorzugsweise jeweils eine Halbkreisscheibe bildende Leitgitterteile unterteilt, wobei zumindest eines der beiden Leitgitterteile um eine zumindest im wesentlichen entlang der dazwischen liegenden Trennlinie verlaufende Schwenkachse verschwenkbar ist.

Indem das Luftleitgitter zwischen dem Gebläserotor und dem abströmseitig frei zugänglich angebrachten Gebläsemotor angeordnet ist, wird eine gezielte Anströmung des Elektromotors erreicht, so daß auch bei zunehmender Belastung des Gebläses noch eine sehr ausgeprägte Anströmung und damit Kühlung des Motors sichergestellt ist, und zwar praktisch unabhängig von der gewählten Anströmrichtung.

Das Luftleitgitter ist zweckmäßigerweise in einem kragenförmigen, insbesondere zylindrischen Luftschacht gehaltert, der vorzugsweise durch einen Gehäuseansatz gebildet ist. In diesem Gehäuseansatz kann auch das Gebläse beispielsweise mittels in Strömungsrichtung vor dem Luftleitgitter liegender, kurzer und gerader Streben befestigt sein, was zu einem einfachen, kostengünstigen und schwingungsarmen Gesamtaufbau führt.

Das zuvor im Zusammenhang mit einem Luftkühler beschriebenen Prinzip der definierten Strömungsbeeinflussung kann grundsätzlich in gleicher Weise auch bei einer Heizvorrichtung angewandt werden.

Weitere vorteilhafte Ausführungsvarianten der Erfindung sind in den Unteransprüchen angegeben.

Die Erfindung wird im folgenden an Hand eines Ausführungsbeispiels unter Bezugnahme auf die Zeichnung näher erläutert; in dieser zeigt:
- Figur 1: eine schematische Darstellung eines Luftkühlers, und
- Figur 2: ein Leitgitterteil des im Luftkühler eingesetzten Luftleitgitters.

In einem eine Lufteinlaßseite und eine Luftauslaßseite aufweisenden Gehäuse 1 ist ein Verdampfer in Form eines Lamellenpakets 2 angeordnet, das von Kühlmittel führenden Rohren durchsetzt und mit einer Abtaueinrichtung ausgestattet ist.

In einem abströmseitigen, zylindrischen Luftschacht, der als kragenförmiger Gehäuseansatz 3 ausgebildet ist, ist ein Gebläse 10 mit einem mehrflügeligen Rotor 4 angeordnet, der von einem Elektromotor 6 angetrieben wird. Der Elektromotor 6 des Gebläses 10 ist mittels kurzer, gerader Streben 7 im Gehäuseansatz 3 befestigt.

Nach außen hin ist der vorzugsweise zylindrische Gehäuseansatz 3 durch ein Luftleitgitter 5 abgeschlossen.

Das Luftleitgitter besitzt eine Stegmaschenstruktur und weist vorzugsweise quadratische Einzelöffnungen 8 auf (vgl. Figur 2). Durch dieses Luftleitgitter 5 wird eine sehr ausgeprägte Gleichrichtung des Luftstroms erzielt, d.h., es tritt aus dem Luftleitgitter 5 praktisch eine Parallelströmung aus, wobei die Richtwirkung so stark ist, daß selbst bei stark belastetem Gebläse, d.h. bei erheblicher Vereisung, keinerlei Rückströmung um das Gehäuse 1 herum zur Eintrittsseite hin auftritt.

Das Luftleitgitter 5 ist im wesentlichen zwischen dem Gebläserotor 4 und dem abströmseitig frei zugänglich angebrachten Gebläsemotor 6 angeordnet. Durch diese Anordnung erfolgt eine definierte Anströmung des Gebläsemotors 6, welche auch noch bei stark belastetem Gebläse gegeben ist. Man erhält eine Konvektionskühlung des Motors 6, die dessen Lebensdauer wesentlich erhöhen kann.

Das Luftleitgitter 5 ist als zur Gebläsemittelachse A konzentrische Kreisscheibe ausgebildet und in zwei gleich große sektorförmige Lichtgitterteile 5', 5'' unterteilt.

Zumindest eines der beiden halbkreisscheibenförmigen Leitgitterteile 5', 5'' ist um eine Schwenkachse B verschwenkbar.

Diese Schwenkachse B liegt in der Gitterebene und schneidet im vorliegenden Fall die dazu senkrechte Gebläsemittelachse A, die mit der Gittermittelachse C zusammenfällt. Die Schwenkachse B fällt beim vorliegenden Ausführungsbeispiel somit auch mit der Trennlinie zwischen den beiden Halbkreisscheiben 5', 5'' zusammen.

Wie in Figur 2 zu erkennen ist, weist ein jeweils verschwenkbares Leitgitterteil 5', 5'' zwei Lagerhülsen 11 auf, durch die sich die Schwenkachse B erstreckt, die ihrerseits am Gehäuse 1 angebracht ist. Die Schwenkachse B kann zweiteilig sein, wobei die verschiedenen Achsteile insbesondere auf unterschiedlichen Seiden des Gebläsemotors 6 angeordnet sein können.

Es ist auch denkbar, daß die parallel zur Trennlinie zwischen den beiden Halbkreisscheiben 5', 5'' verlaufende Schwenkachse B einen gewissen Abstand zu dieser zentralen Trennlinie aufweist. Sind beispielsweise beide sektorförmigen Leitgitterteile 5', 5'' verschwenkbar, so ergeben sich in diesem Falle zwei getrennte, zueinander parallele Schwenkachsen.

Das durch die beiden Leitgitterteile 5', 5'' gebildete Luftleitgitter 5 weist eine Ausnehmung 9 auf, in die sich das dem Gebläserotor 4 zugewandte Ende des Gebläsemotors 6 erstreckt. Diese Ausnehmung kann ggf. etwas größer als die Außenabmessungen des Gebläsemotors 6 sein, so daß das jeweilige Leitgitterteil 5', 5'' problemlos verschwenkbar ist (vgl. Figur 1).

Ist das halbkreisscheibenförmige Leitgitterteil 5'' zur Bildung einer ebenen Gitterscheibe mit dem gegenüberliegenden halbkreisscheibenförmigen Leitgitterteil 5' ausgerichtet (siehe gestrichelte Darstellung des Teils 5'' in Fig. 1), so ergibt sich die durch gestrichelte Pfeile angedeutete, zu den Achsen A, C parallele Luftströmung.

Wird dagegen das sektorförmige Leitgitterteil 5'' z.B. im Sinne einer Ablenkung des zugeordneten auslaßseitigen Strömungsanteils zur Restströmung hin verschwenkt (vgl. durchgezogene Darstellung des Teil 5'' in Fig. 1), so ergibt sich insgesamt eine mit den durchgezogenen Pfeilen angedeutete, nach oben abgelenkte Strömung. Hierbei wird der Strömungsanteil des nicht verschwenkten Leitgitterteils 5' durch den Strömungsanteil des verschwenkten Leitgitterteils 5'' so beeinflußt, daß der dem Teil 5' zugeordnete Strömungsanteil ebenfalls in die gewünschte Richtung abgelenkt wird und sich wiederum eine gezielt gerichtete Gesamtströmung ergibt, durch die trotz der Auslenkung jegliche Rückströmung um das Gehäuse herum zur Lufteintrittsseite hin verhindert wird.

Grundsätzlich ist auch denkbar, die beiden einander gegenüberliegenden Leitgitterteile 5', 5'' derart gegensinnig zu verschwenken, daß sich eine leicht divergente Strömung ergibt.

Häufig ist es auch zwechmäßig, wenn die verstellbaren Leitgitterteile oder ein Teil davon im Sinne einer Beeinflussung der Wurfweite, im Sinne einer Aufweitung und/oder im Sinne einer Verengung der auslaßseitigen Strömung verstellbar sind.

Grundsätzlich können die betreffenden Leitgitterteile manuell und/oder motorisch verstellbar sein. Im Falle einer motorischen Verstellung ist eine programmierbare Ansteuerung der Antriebe zweckmäßig.

Die auslaßseitige Strömung läßt sich auf besonders vorteilhafte Weise auch dadurch in der gewünschten Weise beeinflussen, daß das gesamte, den Gebläserotor 4 sowie den Gebläsemotor 6 umfassende Gebläse vorzugsweise einschließlich des Luftleitgitters 5 im Luftschacht bzw. Gehäuseansatz 3 verstellbar ist.

Hierbei ist das Gebläse zusammen mit dem Luftleitgitter im Luftschacht 3 z.B. über Langlöcher 16, 16' (vgl. Fig.1) parallel zur Schachtachse verschiebbar und/oder zumindest um eine zur Schachtachse senkrechte Achse verschwenkbar.

In Fig. 1 ist ferner durch strichpunktierte Linien ein Luftleitblech 12 angedeutet, das zur Beeinflussung der auslaßseitigen Strömung über Langlöcher 14 und entsprechende Befestigungsmittel verstellbar am Gehäuse 1 angebracht ist. Hierzu weist das Luftleitblech 12 einen zur auslaßseitigen Stirnfläche 18 des Gehäuses 1 parallelen Abschnitt auf, über den es verstellbar an der Stirnfläche angebracht ist. An diesen Abschitt schließt sich ein mittlerer Abschitt des Luftleibleches 12 an, der den Luftschacht bzw. Gehäuseabschnitt 3 teilweise umschließt. Ein sich daran anschließender, von der ausströmenden Luft beaufschlagter Abschnitt des Luftleitbleches 12 ist entsprechend der herbeizuführenden Strömungsablenkung geformt.

Zur Erzielung der gewünschten Strömungsbeeinflussung ist das Luftleitblech 12 zweckmäßigerweise um den Luftschacht bzw. Gehäuseansatz 3 drehbar und/oder bezüglich des Luftschachtes radial verschiebbar.

Die Streben 7 können auch in das Luftleitgittersystem integriert sein, was sich insbesondere bei einer Ausführung aus Kunststoffmaterial anbietet.

### Bezugszeichenliste

- 1: Gehäuse
- 2: Lamellenblock
- 3: Gehäuseansatz / Luftschacht
- 4: Gebläserotor
- 5: Luftleitgitter
- 5': Leitgitterteil
- 5'': Leitgitterteil
- 6: Gebläsemotor
- 7: Befestigungsstreben
- 8: Einzelöffnungen
- 9: Ausnehmung
- 10: Gebläse
- 11: Lagerhülsen
- 12: Luftleitblech
- 14: Langlöcher
- 16: Langlöcher
- 16': Langlöcher
- 18: Stirnfläche
- A: Gebläsemittelachse
- B: Schwenkachse
- C: Gittermittelachse

## Patentansprüche

1. Luftkühler, bestehend aus einem eine Lufteinlaß- und eine Luftauslaßseite aufweisenden Gehäuse (1), in dem ein von Kühlmittel führenden Rohren durchsetztes Lamellenpaket (2) vorgesehen ist, einem von einem Elektromotor angetriebenen Gebläse (10), das in Strömungsrichtung der Luft hinter dem Lamellenpaket angeordnet ist, sowie einem luftauslaßseitig angebrachten Luftleitgitter (5),
dadurch **gekennzeichnet,**
daß das Luftleitgitter (5) in wenigstens zwei Leitgitterteile (5', 5'') unterteilt ist und daß wenigstens eines der Leitgitterteile (5', 5'') zumindest im Sinne einer Ablenkung des zugeordneten auslaßseitigen Strömungsanteils zur Restströmung hin im Sinne einer Beeinflussung der Wurfweite der auslaßseitigen Strömung verstellbar ist.

2. Luftkühler nach Anspruch 1,
dadurch **gekennzeichnet,**
daß die Leitgitterteile (5', 5'') bzw. ein Teil davon im Sinne einer Aufweitung und / oder im Sinne einer Verengung der auslaßseitigen Strömung verstellbar sind.

3. Luftkühler nach Anspruch 1 oder 2,
dadurch **gekennzeichnet,**
daß die Leitgitterteile (5', 5'') manuell und / oder motorisch verstellbar sind, wobei die motorische Verstellung vorzugsweise programmierbar ist.

4. Luftkühler nach einem der Ansprüche 1 bis 3,
dadurch **gekennzeichnet,**
daß das Luftleitgitter (5) als vorzugsweise zur Gebläsemittelachse (A) konzentrische Kreisscheibe ausgebildet und in sektorförmige Luftgitterteile (5', 5'') unterteilt ist.

5. Luftkühler nach einem der Ansprüche 1 bis 4,
dadurch **gekennzeichnet,**
daß das jeweilige Leitgitterteil (5', 5'') um eine in der Gitterebene liegende Schwenkachse (B) verschwenkbar und insbesondere das jeweilige Leitgitterteil (5', 5'') um eine Schwenkachse (B) verschwenkbar ist, die der zur Gitterebene senkrechten Gittermittelachse (C) zumindest benachbart ist und diese vorzugsweise schneidet.

6. Luftkühler nach einem der Ansprüche 1 bis 5,
dadurch **gekennzeichnet,**
daß das Luftleitgitter (5) in zwei einander gegenüberliegende , vorzugsweise jeweils eine Halbkreisscheibe bildende Leitgitterteile (5', 5'') unterteilt ist und zumindest eines der beiden Leitgitterteile (5', 5'') um eine zumindest im wesentlichen entlang der dazwischenliegenden Trennlinie verlaufende Schwenkachse (B) verschwenkbar ist.

7. Luftkühler nach einem der Ansprüche 1 bis 6,
dadurch **gekennzeichnet,**
daß das Luftleitgitter (5) zwischen dem Gebläserotor (4) und dem abströmseitig frei zugänglich angebrachten Gebläsemotor (6) angeordnet ist, wobei das Luftleitgitter (5) eine Ausnehmung (9) aufweist, in die sich das dem Gebläserotor (4) zugewandte Ende des Gebläsemotors (6) erstreckt.

8. Luftkühler nach einem der Ansprüche 1 bis 7,
dadurch **gekennzeichnet,**
daß das Luftleitgitter (5) in einem kragenförmigen, vorzugsweise zylindrischen Luftschacht (3) gehaltert ist, der vorzugsweise durch einen Gehäuseansatz (3) gebildet ist.

9. Luftkühler nach einem der Anspruch 8,
dadurch **gekennzeichnet,**
daß das gesamte, den Gebläserotor (4) sowie den Gebläsemotor (6) umfassende Gebläse vorzugsweise einschließlich des Luftleitgitters (5) im das Gebläse aufnehmenden Luftschacht (3) verstellbar ist, wobei insbesondere das Gebläse (4, 6) vorzugsweise einschließlich des Luftleitgitters (5) im Luftschacht (3) vorzugsweise über Langlöcher (16, 16') parallel zur Schachtachse verschiebbar und / oder zumindest um eine zur Schachtachse senkrechte Achse verschwenkbar ist.

10. Luftkühler nach einem der Ansprüche 8 und 9,
dadurch **gekennzeichnet,**
daß zur Beeinflussung der auslaßseitigen Strömung ein vorzugsweise über Langlöcher (14) verstellbar am Gehäuse (1) angebrachtes Luftleitblech (12) vorgesehen ist, das insbesondere um den Luftschacht bzw. Gehäuseansatz (3) drehbar und vorzugsweise bezüglich des Luftschachtes (3) radial verschiebbar ist.

## Claims

1. Air cooler comprising a housing (1) having an air inlet side and an air outlet side, with a pack of lamella (2) through which pipes carrying a coolant being provided in the housing, a fan (10) driven by an electric motor and arranged in the direction of flow of the air behind the pack of lamella, and also an air guiding grid (5) mounted at the air inlet side,
characterised in that
the air guiding grid (5) is subdivided into at least two grid parts (5', 5''), and in that at least one of the guiding grid parts (5'. 5'') is adjustable at least in the sense of a deflection of the associated outlet side flow component relative to the reminder of the flow in the sense of influencing the throw range of the outlet side flow.

2. Air cooler in accordance with claim 1, characterised in that the air grid parts (5', 5'') or a part thereof are adjustable in the sense of a broadening and/or in the sense of a narrowing of the outlet side flow.

3. Air cooler in accordance with claim 1 or claim 2, characterised in that the air grid parts 85', 5'') are adjustable manually and/or by motor, with the motorized adjustment preferably being programmable.

4. Air cooler in accordance with one of the claims 1 to 3, characterised in that the air guide grid (5) is preferably formed as a circular disc concentric to the central axis (A) of the fan and is subdivided into sector-like air grid parts (5', 5'').

5. Air cooler in accordance with one of the claim 1 to 4, characterised in that the respective air guide grid (5', 5'') is pivotable about a pivot axis (B) lying in the plane of the grid, and in particular the respective guide grid part (5', 5'') is pivotable about a pivot axis (B) which is at least adjacent to the central grid axis (C) perpendicular to the plane of the grid and preferably intersects this grid central axis (C).

6. Air cooler in accordance with one of the claims 1 to 5, characterised in that the air guide grid (5) is subdivided into two air grid parts (5', 5'') which are preferably each of semicircular disc-shape and disposed opposite to one another, and in that at least one of the two guide grid parts (5', 5'') is pivotable about a pivot axis (B) which extends at least substantially along the partition line lying between them.

7. Air cooler in accordance with one of the claims 1 to 6, characterised in that the air guide grid (5) is arranged between the fan rotor (4) and the fan motor (6) which is freely accessibly arranged at the downstream side, with the air guide grid (5) having a cut-out (9) in which the end of the fan motor (6) adjacent the fan rotor (4) extends.

8. Air cooler in accordance with one of the claim 1 to 7, characterised in that the air guide grid (5) is mounted in a collar-like preferably cylindrical air duct (3) which is preferably formed by a housing projection (3).

9. Air cooler in accordance with claim 8, characterised in that the entire fan including the fan rotor (4) and also the fan motor (6) preferably including the air guide grid (5) is adjustable in the air duct (3) accommodating the fan, with in particular the fan (4, 6) being displaceable, preferably together with the air guide grid (5) in the air duct (3) parallel to the duct axis, preferably via elongate holes (16, 16') and/or is at least pivotable about an axis perpendicular to the duct axis.

10. Air cooler in accordance one of the claims 8 and 9, characterised in that in order to influence the outlet side flow, a sheet metal air guide (12) is provided which is preferably adjustably mounted on the housing (1) via elongate holes (14), and is in particular rotatable about the air duct or the housing projection (3) and is preferably radially displaceable relative to the air duct (3).

## Revendications

1. Refroidisseur d'air, composé d'un carter (1), présentant un côté admission d'air et un côté évacuation d'air, carter dans lequel est prévu un paquet de lamelles (2), traversé par des tubes guidant un milieu de refroidissement, une soufflante (10) entraînée par un moteur électrique et disposée derrière le paquet de lamelles, en observant dans la direction d'écoulement de l'air, ainsi qu'une grille de guidage d'air (5), montée du côté évacuation de l'air, caractérisé en ce que la grille de guidage d'air (5) est subdivisée en au moins deux parties de grille de guidage (5', 5''), et en ce qu'au moins l'une des parties de grille de guidage (5', 5'') est réglable en calage, au moins dans le sens d'une déviation de la partie d'écoulement d'évacuation associée, par rapport au reste de l'écoulement, dans le sens d'influencer la portée de l'écoulement du côté évacuation.

2. Refroidisseur d'air selon la revendication 1, caractérisé en ce que les parties de grille de guidage (5', 5''), respectivement une partie d'elles sont réglables en calage, dans le sens d'une expansion et/ou dans le sens d'un rétrécissement de l'écoulement du côté évacuation.

3. Refroidisseur d'air selon la revendication 1 ou 2, caractérisé en ce que le calage des parties de grille de guidage (5', 5'') est réglable manuellement et/ou de façon motorisée, le réglage motorisé étant de préférence programmable.

4. Refroidisseur d'air selon l'une des revendications 1 à 3, caractérisé en ce que la grille de guidage d'air (5) est réalisée sous forme de disque circulaire, de préférence concentrique par rapport à l'axe de soufflante (A) et est subdivisée en parties de grille d'air (5', 5'') formant des secteurs.

5. Refroidisseur d'air selon l'une des revendications 1 à 4, caractérisé en ce que chaque partie de grille d'air (5', 5'') est pivotante autour d'un axe de pivotement (B) situé dans le plan de grille et, en particulier, chaque partie de grille d'air (5', 5'') est pivotante autour d'un axe de pivotement (B) au moins voisin de l'axe médian de grille (C), perpendiculaire au plan de grille, et, de préférence, coupe cet axe.

6. Refroidisseur d'air selon l'une des revendications 1 à 5, caractérisé en ce que la grille de guidage d'air (5) est subdivisée en deux parties de grille de guidage (5', 5''), à l'opposée l'une de l'autre, de préférence constituant chacune un disque en demi-cercle, et au moins l'une des deux parties de grille de guidage (5', 5'') étant pivotante autour d'un axe de pivotement (B) s'étendant au moins sensiblement le long de la ligne de séparation intermédiaire.

7. Refroidisseur d'air selon l'une des revendications 1 à 6, caractérisé en ce que la grille de guidage d'air (5) est disposée entre le rotor de soufflante (4) et le moteur de soufflante (6), monté librement accessible côté évacuation, la grille de guidage d'air (5) présentant un évidement (9) dans lequel s'étend l'extrémité, tournée vers le rotor de soufflante (4) du moteur de soufflante (6).

8. Refroidisseur d'air selon l'une des revendications 1 à 7, caractérisé en ce que la grille de guidage d'air (5) est fixée dans un puits d'air (8) en collerette, de préférence cylindrique, formé de préférence au moyen d'un appendice de carter (3).

9. Refroidisseur d'air selon l'une des revendications 1 à 8, caractérisé en ce que l'ensemble de la soufflante, comprenant le rotor de soufflante (4), ainsi que le moteur de soufflante (6), de préférence y compris la grille de guidage d'air (5), est réglable en position dans le puits d'air (3) recevant la soufflante, en particulier la soufflante (4, 6), de préférence y compris la grille de guidage d'air (5) étant déplaçable dans le puits d'air (3), parallèlement à l'axe de puits, et/ou au moins pivotante autour d'un axe perpendiculaire par rapport à l'axe de pivotement.

10. Refroidisseur d'air selon l'une des revendications 8 et 9, caractérisé en ce que, pour agir sur l'écoulement, côté admission, est prévu une tôle de guidage d'air (12), montée de préférence réglable, par l'intermédiaire de trous oblongs (14), sur le carter (1), et susceptible de tourner en particulier autour du puits d'air, respectivement de l'appendice de carter (3) et de préférence déplaçable radialement par rapport au puits d'air (3).
